# EUROPÄISCHE PATENTSCHRIFT

(11) **EP 1 140 519 B1**
(45) Veröffentlichungstag und Bekanntmachung des Hinweises auf die Patenterteilung: **22.01.2003**
(21) Anmeldenummer: 99952535.5
(22) Anmeldetag: 07.10.1999
(51) Int. Cl.: B42D 5/00

(54) **SCHREIBTISCHUTENSIL ZUR AUFNAHME VON SCHRIFTSTÜCKEN ODER AKTEN**
DESKTOP UTENSIL FOR RECEIVING DOCUMENTS OR FILES
USTENSILE POUR TABLE DE TRAVAIL, DESTINE A CONTENIR DES ECRITS OU DES DOCUMENTS

(30) Priorität: 21.12.1998 DE 19858814
(43) Veröffentlichungstag der Anmeldung: 10.10.2001
(73) Patentinhaber: Esselte Leitz GmbH & Co KG, 70469 Stuttgart (DE)
(72) Erfinder: WIEDERRECHT, Hartmut, D-74348 Lauffen (DE)
(74) Vertreter: Wolf, Eckhard, Dr.-Ing.
(86) Internationale Anmeldenummer: EP9907524
(87) Internationale Veröffentlichungsnummer: WO00037264

(56) Entgegenhaltungen:
- EP-A- 0 775 967
- GB-A- 2 307 445

## Beschreibung

Die Erfindung betrifft ein Schreibtischutensil zur Aufnahme von Schriftstücken oder Akten, insbesondere einen Briefkorb oder eine Schreibunterlage, mit einer breitflächigen Bodenpartie.

Schreibtischutensilien dieser Art sind zur Aufnahme einzelner oder mehrerer Schriftstücke oder Akten geeignet. In den Briefkörben werden die Schriftstücke und Akten üblicherweise abgelegt oder zwischengelagert, während sie auf der Schreibunterlage bearbeitet werden.

Um die Suche nach Akten innerhalb eines Büros oder eines Unternehmens zu vereinfachen, wurde bereits vorgeschlagen, die Akten mit Transpondern zu versehen, die über eine Leseeinheit mit Antenne mit Hilfe elektromagnetischer Wellen identifiziert werden können. Die Transponder gibt es als Lese-Schreib-Versionen mit verschiedenen Funktionen, wie Antikollision und selektive Adressierung. Die Lese-Schreibeinheit sendet über die Antenne ein kontinuierliches oder zeitlich getaktetes elektromagnetisches Feld aus. Durch ein aufmoduliertes Signal werden die verschiedenen Funktionen, wie Lesen, Schreiben oder Sperren aktiviert. Gerät der Transponder in den Erfassungsbereich der Antenne, gibt er eine Kennung und die in ihm gespeicherten Information batterielos ab. Sie können dann vor Ort direkt verarbeitet oder an einen Zentralrechner übermittelt werden.

Das Dokument EP-A-775 967 offenbart ein Schreibtischutensil mit einer Boderiantenne (Lr), die keine elektromagnetischen Wellen aussendet, weil sie nur eine Empfangsspule ist.

Ausgehend hiervon liegt der Erfindung die Aufgabe zugrunde, die bekannten Schreibtischutensilien zur Aufnahme von Schriftstücken oder Akten dahingehend zu verbessern, daß sie zur elektronischen Schriftgut- und Aktenerfassung geeignet sind.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Mit der erfindungsgemäßen Lösung wird ein "intelligentes" Schreibtischutensil geschaffen, dessen Bodenpartie mit einer elektromagnetische Wellen aussendenden und auf diese ansprechenden Bodenantenne mit an den Schriftstücken oder Akten befindlichen Transpondern kommunizieren kann. Die Bodenantenne ist dabei zweckmäßig als eine sich flächig zumindest über einen Teil der Bodenpartie erstrekkende spiralige Leiterspule ausgebildet, die beispielsweise einen runden oder mehreckigen Rahmen bilden kann. Vorteilhafterweise ist die Bodenantenne an der Unterseite der Bodenpartie angeordnet und dort beispielsweise aufgeklebt. Die Bodenpartie kann zu diesem Zweck eine Vertiefung zur Aufnahme der Bodenantenne aufweisen, die ihrerseits mit einem isolierenden Deckmaterial kaschiert oder verschlossen werden kann. Eine bevorzugte Ausgestaltung der Erfindung sieht vor, die Bodenantenne in das Material der Bodenpartie einzubetten.

Gemäß einer bevorzugten Ausgestaltung der Erfindung ist die Bodenantenne mit einer elektronischen Lese- und/oder Schreibeinheit verbunden, die mit den Transpondern auf dem Schriftgut oder den Ordnern kommunizieren und mit einem Computer oder Computernetz verbunden werden kann. Die Lese- und/oder Schreibeinheit kann beispielsweise in der Bodenpartie oder in einer Rück- oder Seitenwand integriert werden. Sie kann aber auch über eine Steckverbindung oder ein Verbindungskabel mit der extern angeordneten Lese- und/oder Schreibeinheit verbunden werden. Im letzteren Falle kann die Lese- und/oder Schreibeinheit als Steckkarte eines Computers ausgebildet werden, während im ersteren Falle die Lese- und/oder Schreibeinheit zusätzlich einen Sendeempfänger für die drahtlose Datenübertragung zum Computer aufweisen kann.

Gemäß einer vorteilhaften Ausgestaltung der Erfindung ist eine Anordnung aus mehreren Schreibtischenutensilien vorgesehen, deren Bodenantennen einzeln oder in Gruppen mit je einer Lese- und/oder Schreibeinheit verbunden sind.

Wenn dazuhin die Schreibtischutensilien zur Aufnahme von mit Transpondern bestückten Schriftstücken oder Akten verwendet werden, ist es mit einer solchen Anordnung möglich, die augenblickliche Lage eines Schriftstücks oder einer Akte zentral zu ermitteln.

Im folgenden wird die Erfindung anhand der Zeichnung näher erläutert. Es zeigen
- Fig. 1a: eine Draufsicht auf einen Briefkorb mit integrierter Bodenantenne;
- Fig. 1b: einen Schnitt entlang der Schnittlinie A-A der Fig. 1a;
- Fig. 2a: den Ausschnitt X aus Fig. 1b in vergrößerter Darstellung;
- Fig. 2b: den Ausschnitt Y aus Fig. 1b in vergrößerter Darstellung;
- Fig. 3a: eine Draufsicht auf eine Schreibunterlage mit integrierter Bodenantenne;
- Fig. 3b: einen Schnitt entlang der Schnittlinie A-A der Fig. 3a.

Der in Fig. 1 und 2 gezeigte Briefkorb 10 ist zur Aufnahme von Schriftstücken oder Akten bestimmt. Der als Kunststoffspritzteil ausgebildete Briefkorb weist eine breitflächige Bodenpartie 12 auf, die durch zwei Seitenwände 14 und eine doppelwandige Rückwand 16 mit zwei in Abstand voneinander angeordneten Wandteilen 18', 18'' begrenzt ist und an ihrer Frontseite eine mit einer randoffenen Griffausnehmung 20 versehene Einführschräge 22 aufweist. Die Seitenwände 14 und das Rückwandteil 18'' stehen mit ihrer Unterkante 24 nach unten über die Bodenpartie 12 über und sind mit diesen auf einer Unterlage aufstellbar. In der Bodenpartie 12 ist eine Bodenantenne 26 integriert, die die Bodenpartie 12 rahmenartig in der Nähe ihres Randes umfaßt. Die Bodenantenne 26 ist im rückwärtigen Bereich des Briefkorbs 10 an eine elektronische Leseeinheit (Reader) angeschlossen, die im Hohlraum zwischen den beiden Wandteilen 18', 18'' angeordnet ist. Die Leseeinheit 28 ist über ein Kabel 30 an eine serielle Schnittstelle eines Computers anschließbar. Statt des Verbindungskabels kann auch ein Sendeempfänger zur drahtlosen Datenübertragung zwischen Leseeinheit und Computer vorgesehen werden.

Die Leseeinheit mit der Antenne ist zur Anregung von Transpondern bestimmt, die an Schriftstücken oder Akten, die in den Briefkorb 10 gelegt werden können, angebracht sind. Ein im Erfassungsbereich der Bodenantenne 26 befindlicher Transponder spricht auf die über die Bodenantenne ausgesandten Signale an und gibt seine Kennung und die in ihm gespeicherte Information zurück. Diese Informationen können in dem an die Leseeinheit angeschlossenen Computer beispielsweise zum Auffinden der betreffenden Schriftstücke oder Akten verarbeitet werden.

Bei dem in Fig. 3a und b gezeigten Ausführungsbeispiel handelt es sich um eine Schreibunterlage 40 mit einem großflächigen Bodenteil 41, die aus zwei miteinander verbundenen Flachmaterialschichten 42, 44 zusammengesetzt ist. Zwischen den Flachmaterialschichten ist eine rahmenartige Bodenantenne 46 vorzugsweise aus einer flachen Leiterspule aus Kupfer angeordnet. Die Bodenantenne 46 ist an eine Leseeinheit 48 angeschlossen, die über ein Kabel 50 mit der seriellen Schnittstelle eines Computers verbindbar ist. Die Leseeinheit 48 ist ebenfalls zwischen die beiden Schichten 42, 44 eingebettet und bildet dort eine Verdickung. Die Schreibunterlage 40 eignet sich besonders zur Computererfassung von Daten zu Schriftstücken und Akten, die mit einem auf die von der elektronische Leseeinheit 48 über die Bodenantenne 46 ausgesandten Hochfrequenzsignale ansprechenden Transponder bestückt sind.

Zusammenfassend ist folgendes festzuhalten: Die Erfindung bezieht sich auf ein Schreibtischutensil zur Aufnahme von Schriftstücken oder Akten, insbesondere einen Briefkorb 10 oder eine Schreibunterlage 40 mit einer breitflächigen Bodenpartie 12. Um eine elektronische Schriftgut- und Aktenerfassung zu ermöglichen, ist an der Bodenpartie 12 des Schreibtischutensils eine elektromagnetische Wellen aussendende oder auf diese ansprechende Bodenantenne 26 angeordnet, die mit an den Schriftstücken oder Akten befindlichen Transpondern kommunizieren kann.

## Patentansprüche

1. Schreibtischutensil zur Aufnahme von Schriftstücken oder Akten, insbesondere Briefkorb (10) oder Schreibunterlage (40), mit einer breitflächigen Bodenpartie (12, 41), **dadurch gekennzeichnet, daß** an der Bodenpartie (12, 41) eine elektromagnetische Wellen aussendende und auf diese ansprechende Bodenantenne (26, 46) angeordnet ist.

2. Schreibtischutensil nach Anspruch 1, **dadurch gekennzeichnet, daß** die Bodenantenne (26, 46) als eine sich flächig zumindest über einen Teil der Bodenpartie (12, 41) erstreckende spiralige Leiterspule ausgebildet ist.

3. Schreibtischutensil nach Anspruch 1 oder 2, **dadurch gekennzeichnet, daß** die Bodenantenne (26, 46) einen runden oder mehreckigen Rahmen bildet.

4. Schreibtischutensil nach einem der Ansprüche 1 bis 3, **dadurch gekennzeichnet, daß** die Bodenantenne (26, 46) an der Unterseite der Bodenpartie (12, 41) angeordnet, vorzugsweise angeklebt ist.

5. Schreibtischutensil nach einem der Ansprüche 1 bis 4, **dadurch gekennzeichnet, daß** die Bodenpartie (12, 41) eine Vertiefung zur Aufnahme der Bodenantenne (26, 46) aufweist.

6. Schreibtischutensil nach einem der Ansprüche 1 bis 5, **dadurch gekennzeichnet, daß** die Bodenantenne (26, 46) und/oder die Vertiefung mit einem isolierenden Deckmaterial (42, 44) kaschiert oder verschlossen ist.

7. Schreibtischutensil nach einem der Ansprüche 1 bis 5, **dadurch gekennzeichnet, daß** die Bodenantenne (26, 46) im Material der Bodenpartie (12, 41) eingebettet ist.

8. Schreibtischutensil nach einem der Ansprüche 1 bis 7, **dadurch gekennzeichnet, daß** die Bodenantenne (26, 46) mit einer elektronischen Lese- und/oder Schreibeinheit (28, 48) verbunden ist.

9. Schreibtischutensil nach Anspruch 8, **dadurch gekennzeichnet, daß** die Lese- und/oder Schreibeinheit (48) in der Bodenpartie (41) integriert und mit einem Computer verbindbar ist.

10. Schreibtischutensil nach Anspruch 8, **dadurch gekennzeichnet, daß** die Lese- und/oder Schreibeinheit (26) in einer vorzugsweise doppelwandigen Rück- oder Seitenwand (16) integriert und mit einem Computer verbindbar ist.

11. Schreibtischutensil nach Anspruch 8, **dadurch gekennzeichnet, daß** die Bodenantenne (26, 46) über eine Steckverbindung oder eine Verbindungsleitung mit der extern angeordneten Lese- und/oder Schreibeinheit verbindbar ist.

12. Schreibtischutensil nach Anspruch 11, **dadurch gekennzeichnet, daß** die Lese- und/oder Schreibeinheit als Steckkarte eines Computers ausgebildet ist.

13. Schreibtischutensil nach einem der Ansprüche 8 bis 12, **dadurch gekennzeichnet, daß** die Lese- und/oder Schreibeinheit (28, 48) einen Sende-Empfänger für die drahtlose Datenübertragung aufweist.

14. Anordnung bestehend aus mehreren Schreibtischutensilien nach einem der Ansprüche 1 bis 13, **dadurch gekennzeichnet, daß** die Bodenantennen (26, 46) einzeln oder in Gruppen mit je einer Lese- und/oder Schreibeinheit verbindbar sind.

15. Verwendung der Schreibutensilien nach einem der Ansprüche 1 bis 12 zur Aufnahme von mit Transpondern bestückten Schriftstücken oder Akten.

## Claims

1. Desk utensil for receiving documents or files, in particular a letter tray (10) or writing pad (40), having a wide-area base portion (12, 41), **characterized in that** disposed on the base portion (12, 41) is a ground aerial (26, 46), which emits and responds to electromagnetic waves.

2. Desk utensil according to claim 1, **characterized in that** the ground aerial (26, 46) takes the form of a spiral conductor coil, which extends two-dimensionally at least over part of the base portion (12, 41).

3. Desk utensil according to claim 1 or 2, **characterized in that** the ground aerial (26, 46) forms a round or polygonal frame.

4. Desk utensil according to one of claims 1 to 3, **characterized in that** the ground aerial (26, 46) is disposed on, preferably glued to, the underside of the base portion (12, 41).

5. Desk utensil according to one of claims 1 to 4, **characterized in that** the base portion (12, 41) has an indentation for receiving the ground aerial (26, 46).

6. Desk utensil according to one of claims 1 to 5, **characterized in that** the ground aerial (26, 46) and/or the indentation is covered or sealed with an insulating cover material (42, 44).

7. Desk utensil according to one of claims 1 to 5, **characterized in that** the ground aerial (26, 46) is embedded in the material of the base portion (12, 41).

8. Desk utensil according to one of claims 1 to 7, **characterized in that** the ground aerial (26, 46) is connected to an electronic read and/or write unit (28, 48).

9. Desk utensil according to claim 8, **characterized in that** the read and/or write unit (48) is integrated in the base portion (41) and connectable to a computer.

10. Desk utensil according to claim 8, **characterized in that** the read and/or write unit (26) is integrated in a preferably double-walled back or side wall (16) and connectable to a computer.

11. Desk utensil according to claim 8, **characterized in that** the ground aerial (26, 46) is connectable by a plug-in connection or a connecting lead to the externally disposed read and/or write unit.

12. Desk utensil according to claim 11, **characterized in that** the read and/or write unit takes the form of a plug-in card of a computer.

13. Desk utensil according to one of claims 8 to 12, **characterized in that** the read and/or write unit (28, 48) comprises a transceiver for radio data transmission.

14. Arrangement comprising a plurality of desk utensils according to one of claims 1 to 13, **characterized in that** the ground aerials (26, 46) are connectable individually or in groups in each case to a read and/or write unit.

15. Use of the desk utensils according to one of claims 1 to 12 for receiving documents or files equipped with transponders.

## Revendications

1. Ustensile de bureau destiné à recevoir des documents ou des dossiers, notamment corbeille à courrier (10) ou sous-main (40), comprenant une partie de fond (12, 41) plane, **caractérisé en ce qu'**une antenne de fond (26, 46) émettant des ondes électromagnétiques et réagissant à celles-ci est placée dans le fond (12, 41).

2. Ustensile de bureau selon la revendication 1, **caractérisé en ce que** l'antenne de fond (26, 46) est réalisée en tant que bobine conductrice en spirale s'étendant à plat au moins sur une partie constituant le fond (12, 41).

3. Ustensile de bureau selon la revendication 1 ou 2, **caractérisé en ce que** l'antenne de fond (26, 46) forme un cadre rond ou polygonal.

4. Ustensile de bureau selon l'une des revendications 1 à 3, **caractérisé en ce que** l'antenne de fond (26, 46) est placée, de préférence collée, sur le dessous du fond (12, 41).

5. Ustensile de bureau selon l'une des revendications 1 à 4, **caractérisé en ce que** le fond (12, 41) présente un renfoncement destiné à recevoir l'antenne de fond (26, 46).

6. Ustensile de bureau selon l'une des revendications 1 à 5, **caractérisé en ce que** l'antenne de fond (26, 46) et/ou le renfoncement est contrecollé ou fermé par un matériau de recouvrement isolant (42, 44).

7. Ustensile de bureau selon l'une des revendications 1 à 5, **caractérisé en ce que** l'antenne de fond (26, 46) est noyée dans le matériau du fond (12, 41).

8. Ustensile de bureau selon l'une des revendications 1 à 7, **caractérisé en ce que** l'antenne de fond (26, 46) est reliée à une unité électronique de lecture et/ou d'écriture (28, 48).

9. Ustensile de bureau selon la revendication 8, **caractérisé en ce que** l'unité de lecture et/ou d'écriture (48) est intégrée dans le fond (41) et peut être reliée à un ordinateur.

10. Ustensile de bureau selon la revendication 8, **caractérisé en ce que** l'unité de lecture et/ou d'écriture (26) est intégrée dans une paroi arrière ou latérale de préférence à double paroi (16) et peut être reliée à un ordinateur.

11. Ustensile de bureau selon la revendication 8, **caractérisé en ce que** l'antenne de fond (26, 46) peut être raccordée par l'intermédiaire d'un raccord enfichable ou d'un câble de raccordement à l'unité de lecture et/ou d'écriture externe.

12. Ustensile de bureau selon la revendication 11, **caractérisé en ce que** l'unité de lecture et/ou d'écriture est réalisée en tant que carte d'extension d'un ordinateur.

13. Ustensile de bureau selon l'une des revendications 8 à 12, **caractérisé en ce que** l'unité de lecture et/ou d'écriture (28, 48) présente un émetteur-récepteur pour la transmission de données à distance.

14. Configuration composée de plusieurs ustensiles de bureau selon l'une des revendications 1 à 13, **caractérisée en ce que** les antennes de fond (26, 46) peuvent être reliées individuellement ou par groupes à chaque fois une unité de lecture et/ou d'écriture.

15. Mise en oeuvre des ustensiles de bureau selon l'une des revendications 1 à 12 pour y ranger des documents ou des dossiers dotés de transpondeurs.
